# DEMANDE DE BREVET EUROPEEN

(11) **EP 0 024 248 A1**
(43) Date de publication de la demande: **25.02.1981**
(21) Numéro de dépôt: 80420085.5
(22) Date de dépôt: 07.07.1980
(51) Int. Cl.: B65H 54/54, B65H 63/02

(54) **Dispositif de freinage associé au support de bobine de machines de bobinage**

(30) Priorité: 10.07.1979 FR 7918407
(71) Demandeur: Société dite: ASA S.A. (société anonyme), F-69100 Villeurbanne (FR)
(72) Inventeur: Zang, Robert, F-42300 Roanne (FR)
(74) Mandataire: Laurent, Michel

(57) **Abrégé**

Dispositif de bobinage de fil sur un support tubulaire (7) entraîné en rotation par contact tangentiel avec un cylindre moteur (5).

Selon l'invention, l'étrier pivotant portant le supporttubu- laire (7) comporte un bras (3) mobile latéralement et se caractérise par le fait que le flasque monté sur ledit bras mobile (3) est réalisé en deux parties:
-l'une externe (6) formant centreur et élément de maintien pour le support tubulaire (7) autour duquel est enroulé le fil,
-l'autre interne (8), montée libre en rotation sur un axe fixe (10) porté par ledit bras (3),

ces deux parties (6), (8) étant reliées entre elles par un élément (11) assurant leur rigidité radiale l'une par rapport à l'autre et permettant le déplacement axial de la partie interne (8) par rapport à la partie externe (6) de telle sorte que, lors de ce déplacement, les surfaces de freinage (13) viennent prendre appui sur la partie interne.

## Description

La présente invention concerne un dispositif pour lq bobinage d'un fil sur un support d'enroulement(tube) ledit support étant entraîné en rotation par un cylindre moteur contre lequel il est en appui tangentiel.

Cette technique de bobinage est connue depuis fort longtemps et les dispositifs utilisés pour la mettre en oeuvre comportent essentiellement un étrier pivotant formé de deux bras parallèles, les extrémités desdits bras étant munies de flasques de préhension destinés à être disposés à chacune des extrémités du support tubulaire, ces flasques étant montés libres en rotation sur un axe porté par les bras.

Par ailleurs, afin de faciliter la mise en place et l'enlèvement du support entre les flasques de maintien, l'un des deux bras formant l'étrier peut être déplacé latéralement.

En outre, des moyens annexes sont prévus pour assurer un contact régulier de l'enroulement contre le cylindre entraîneur, au fur et à mesure du bobinage.

L'un des problèmes qui se pose avec ce type de dispositif est celui du freinage de l'enroulement formé, notamment lorsque l'on désire mettre en place un tube vide. En effet, du fait de l'augmentation des vitesses, lorsque l'on écarte l'étrier du cylindre d'entraînement, la bobine formée continue à tourner librement pendant une période qui peut être assez longue.

Pour résoudre ce problème, divers dispositifs de freinage de l'enroulement ont été proposés à ce jour.

Ainsi,le brevet français 2 367 011 décrit un dispositif de bobinage dans lequel le bras qui peut être déplacé latéralement est constitué de deux leviers articulés l'un sur l'autre, le levier extrême portant un patin de frein de telle sorte que lorsqu'on'le déplace, il prenne appui sur la périphérie du flasque de maintien de l'enroulement.

Cette réalisation est complexe par le fait qu'elle comporte deux leviers et par suite deux axes d'articulation.

Or, on a trouvé, et c'est ce qui fait l'objet de la présente invention, un perfectionnement apporté au dispositif de bobinage du type précité, qui permet d'assurer un freinage efficace et rapide de l'enroulement formé, tout en étant d'une conception simple, donc économique à fabriquer et à entretenir.

D'une manière générale, l'invention concerne donc un dispositif de bobinage de fils sur un support tubulaire entraîné en rotation par contact tangentiel avec un cylindre moteur, ce dispositif comprenant essentiellement un étrier pivotant, lors de la formation de l'enroulement, autour d'un axe fixe, cet étrier étant constitué de deux bras parallèles portant des flasques, montés libres en rotation sur lesdits bras, et destinés à assurer le maintien du support tubulaire, l'un des bras étant mobile latéralement pour permettre la mise en place d'un support tubulaire vide et l'enlèvement de l'enroulement formé, et agissant sur des moyens de freinage permettant d'arrêter la rotation de l'enroulement formé, et il se caractérise par le fait que le flasque monté sur le bras mobile de l'étrier, est réalisé en deux parties :
- l'une externe, formant centreur et élément de maintien pour le support tubulaire autour duquel est enroulé le fil,
- l'autre interne, montée libre en rotation sur un axe fixe porté par le bras, ces deux parties étant reliées entre elles par un élément assurant leur rigidité radiale l'une par rapport à l'autre, et permettant le déplacement axial de la partie interne par rapport à la partie externe, de telle sorte que lors de ce déplacement, les surfaces de freinage viennent prendre appui sur la partie externe.

Dans un mode de réalisation, la liaison entre la partie externe formant centreur et la partie interne libre en rotation sur un axe porté par le bras mobile, est réalisée au moyen d'une membrane en acier déformable dans le sens axial, mais rigide dans le sens radial.

Dans ce mode de réalisation, le déplacement axial de la partie interne est obtenu directement par pression sur le bras mobile, ledit bras portant une coupelle munie de surfaces de friction qui, lors du déplacement, viennent s'appuyer sur une surface fixe portée par la partie externe.

Par ailleurs, afin d'améliorer le maintien du support tubulaire autour de la partie externe formant centreur, cette dernière peut comporter des griffes ou picots qui pénètrent à l'intérieur dudit support.

De plus, en cours de freinage, l'effort de l'opérateur se communique au flasque externe formant centreur, ce qui augmente la pression de contact entre le centreur et la bobine et évite le glissement relatif de la bobine par rapport audit centreur.

L'invention et les avantages qu'elle apporte seront cependant mieux compris grâce à l'exemple de réalisation donné ci-après, à titre indicatif mais non limitatif, et qui est illustré par les schémas annexés dans lesquels :
- la figure 1 est une vue d'ensemble en perspective, d'un dispositif de bobinage conforme à l'invention, ᵢ
- la figure 2 est une coupe montrant en détail la réalisation d'un flasque de maintien du support tubulaire sur lequel est enroulé le fil,
- la figure 3 est une coupe schématique sur laquelle ont été représentées, d'une part, dans la demi-vue inférieure, la position des éléments formant le flasque conforme à l'invention lors du bobinage proprement dit, et, d'autre part, dans la demi-vue supérieure la position de ces éléments lors du freinage dudit enroulement.

Ainsi qu'on peut le voir sur la figure 1, le dispositif de bobinage selon l'invention est constitué essentiellement par un étrier pivotant autour d'un axe fixe 1 lors de la formation de l'enroulement,; cet étrier est consti-3 tué essentiellement de deux bras parallèles 2, 3, portant des flasques, monté libre en rotation sur ces bras et destiné à maintenir l'enroulement formé 4.

L'entrainement en rotation pour la formation de l'enroulement 4 est obtenu au moyen d'un cylindre moteur 5 sur lequel l'enroulement est en contact tangentiel.

Par ailleurs, l'un des bras (dans le cas présent le bras 3) peut être déplacé latéralement (position représentée en pointillés sur la figure 1) afin de faciliter la mise en place d'un support vide et l'enlèvement de l'enroulement formé. Par ailleurs, des moyens de freinage non visibles sur la figure 1 permettent d'arrêter la rotation de l'enroulement 4 formé lorsque l'étrier est écarté du cylindre entraîneur 5, par exemple lors du remplacement de l'enroulement par un tube support vide.

Ainsi que cela est représenté plus en détail à la figure 2, le flasque monté sur le bras mobile 3 de l'étrier est réalisé en deux parties, l'une 6 externe, formant centreur et élément de maintien pour le support tubulaire 7 autour duquel l'enroulement 4 du fil est formé, l'autre interne 8, monté libre en rotation, par exemple au moyen d'un roulement 9, sur un axe fixe 10 porté par le bras 3.

Conformément à l'invention, ces deux parties 6 et 8 sont reliées entre elles par un élément permettant le déplacement axial de la partie interne 8 par rapport à la partie externe 6, sous l'action d'une poussée exercée sur le bras mobile 3, cet élément assurant cependant la rigidité radiale des deux parties 6 et 8 l'une par rapport à l'autre.

Dans le mode de réalisation illustré par la figure 2, l'élément de liaison entre les deux parties 6 et 8 est constitué par une membrane en acier 11. Avantageusement, la partie interne 8 et la partie externe 6 du flasque seront réalisées en matière plastique et obtenues par moulage.

Par ailleurs, le bras 3 est associé à des moyens de freinage qui, lors du déplacement axial de la partie centrale 8, dans le cas présent sous l'action d'une poussée exercée sur le bras 3, viennent en contact avec la partie externe 6 formant centreur.

Dans le mode de réalisation illustré par la figure 2, ces éléments de freinage sont constitués par une coupelle 12, en acier, montée sur l'axe 10, qui porte sur sa périphérie des surfaces de friction, par exemple des patins 13 de Ferodo. L'action de ces surfaces de freinage 13 est dans le cas présent obtenue en prévoyant un flasque en acier 14, rigide, noyé dans la partie externe 6 et se présentant sensiblement sous la forme d'une couronne, l'élément interne 8 pouvant être déplacé à l'intérieur de l'ouverture 15 de cette couronne.

Dans le mode de réalisation illustré par la figure 2, la couronne 14 présente des griffes 16 qui, lorsque le tube support 7 est mis en place, pénètrent à l'intérieur de celui-ci et l'empêchent de tourner.

Le fonctionnement d'un tel dispositif est illustré plus en détail à la figure 3, figure sur laquelle les principaux organes n'ont été représentés que partiellement, afin qu'elle soit plus claire, la demi-vue inférieure montrant le dispositif lors du bobinage normal, c'est-à-dire correspondant à la position représentée en figure 2, et la demi-vue supérieure montrant la manière dont s'effectue le freinage de l'enroulement.

En fonctionnement normal, (figure 2 et demi-vue inférieure de la figure 3), le tube 7 supportant l'enroulement est maintenu de manière conventionnelle par le flasque conforme à l'invention, le maintien et la rigidité de la partie interne 8 et de la partie externe 6 des flasques étant assurés par la membrane en acier 11 déformable dans le sens axial mais rigide dans le sens radial.

Dans ce cas, des patins de freinage 13 sont maintenus écartés de la partie externe 6 formant centreur, et le support tubulaire 7 autour duquel est enroulé le fil peut être entraîné en rotation autour de l'axe fixe 10 porté par les bras 3 grâce à la présence du roulement 9.

Lorsque l'on désire remplacer un enroulement formé par un support vide, de manière connue, on bascule la fourche de réception pour l'amener en position de cavage.

Grâce au dispositif selon l'invention, il est alors possible de freiner très rapidement la rotation de l'en-, roulement.

Pour cela, ainsi que représenté dans la demi-vue supérieure de la figure 3, il suffit d'appuyer sur le bras mobile 3, ce qui provoque le déplacement de toutes les pièces liées rigidement à ce bras, à savoir, le déplacement axial de l'axe 10, du roulement 9 et de l'élément central 8 monté sur ledit roulement 9.

La partie centrale 8 peut avancer du fait de la liaison flexible dans le sens axial au moyen de la membrane en acier 11, alors qu'en revanche, la partie extérieure 6 reste fixe étant donné qu'elle est bloquée par le tube 7 dans le sens axial.

Ensuite, les patins de Férodo 13 portés par la coupelle 12 se rapprochent de la partie externe, et dans le présent mode de réalisation de la couronne en acier 14 solidaire de cette partie externe 6. Les patins 13 prennent donc appui sur la surface de cette couronne 14 et provoquent l'arrêt de la rotation de l'enroulement.

Cet arrêt étant réalisé, il suffit de relâcher la pression sur le bras 3 et de l'écarter pour effectuer la mise en place du tube support vide.

Un tel dispositif est de conception particulièrement simple et permet d'assurer un freinage rapide et efficace de l'enroulement formé lors d'une opération de cavage.

Il est bien évident que l'invention n'est pas limitée à l'exemple de réalisation décrit précédemment, mais qu'elle en couvre également toutes les variantes réalisées dans le même esprit. Ainsi, par exemple, il serait possible d'obtenir le freinage, non pas en utilisant des patins qui agissent sur une couronne solidaire de la partie externe du flasque, mais en agissant par exemple directement sur la surface latérale de ladite partie externe.

De même, là liaison entre la partie interne et la partie externe du flasque pourrait être réalisée par tout autre moyen qu'une membrane en acier, déformable dans le sens axial mais rigide dans le sens vertical, par exemple au moyen d'une membrane en matière plastique.

Dans ce cas, les parties externe, interne et la membrane du flasque sont réalisés dans le même matériau plastique et forment donc une seule pièce monobloc.

## Revendications

1/ Dispositif de bobinage de fil sur un support tubulaire (7) entraîné en rotation par contact tangentiel avec un cylindre moteur (5), comprenant essentiellement un ë- trier pivotant lors de la formation de l'enroulement (4) autour d'un axe fixe (1), cet étrier étant constitué de deux bras parallèles (2), (3) portant des flasques montés libres en rotation sur lesdits bras et destinés à assurer le maintien du support tubulaire (7), l'un des bras (3) étant mobile latéralement pour permettre la mise en place d'un support tubulaire vide et l'enlèvement de l'enroulement formé, et agissant sur des moyens de freinage permettant d'arrêter la rotation de l'enroulement, caractérisé par le fait que le flasque monté sur le bras mobile (3) de l'étrier est réalisé en deux parties :
- l'une externe (6) formant centreur et élément de maintien pour le support tubulaire (7) autour duquel est enroulé le fil,
- l'autre interne (8) monté libre en rotation sur un axe (10) porté par le bras (3),
ces deux parties (6), (8) étant reliées entre elles par un élément assurant leur rigidité radiale l'une par rapport à l'autre, permettant le déplacement axial de la partie interne (8) par rapport à la partie externe (6), de telle sorte que lors de ce déplacement, les surfaces de freinage viennent prendre appui sur'la partie externe.

2/ Dispositif selon la revendication 1, caractérisé par le fait que les liaisons entre la partie externe formant centreur et la partie interne montée libre en rotation sur l'axe porté par le bras mobile, sont réalisées au moyen d'une membrane (11) en acier, déformable dans le sens axial mais rigide dans le sens radial.

3/ Dispositif selon la revendication 2, caractérisé par le fait que le déplacement axial de la partie interne (8) est obtenu directement par pression sur le bras mobile (3), ledit bras portant une coupelle (12) munie de surfaces -de friction (13), qui, lors du déplacement, viennent s'appuyer sur une surface fixe portée par la partie interne.

4/ Dispositif selon l'une des revendications 1 à 3, caractérisé par le fait que la partie externe formant centreur comporte des griffes ou picots (16) qui pénètrent à l'intérieur du support (7) et améliorent le maintien dudit support.
